# FASCICULE DE BREVET EUROPEEN

(11) **EP 0 764 220 B1**
(45) Date de publication et mention de la délivrance du brevet: **12.08.1998**
(21) Numéro de dépôt: 95920800.0
(22) Date de dépôt: 05.05.1995
(51) Int. Cl.: C21B 7/20

(54) **DISPOSITIF DE CHARGEMENT A GOULOTTE ROTATIVE POUR UN FOUR A CUVE**
DREHBARE BESCHICKUNGSVORRICHTUNG FÜR EINEN SCHACHTOFEN
LOADING DEVICE HAVING A ROTATING CHUTE FOR A MELTING FURNACE

(30) Priorité: 08.06.1994 LU 88494
(43) Date de publication de la demande: 26.03.1997
(73) Titulaire: PAUL WURTH S.A., 1122 Luxembourg (LU)
(72) Inventeur: LONARDI, Emile, L-4945 Bascharage (LU); THILLEN, Guy, L-9234 Diekirch (LU); REUTER, Georges, L-9053 Ettelbrück (LU)
(74) Mandataire: Freylinger, Ernest T.
(86) Numéro de dépôt international: EP9501704
(87) Numéro de publication internationale: WO9533858

(56) Documents cités:
- FR-A- 1 406 976
- FR-A- 2 216 350
- FR-A- 2 230 246
- DATABASE WPI Week 8542 22 Novembre 1985 Derwent Publications Ltd., London, GB; AN 85261903 'blast furnace cgarge gear' & SU,A,1 148 870 (DNEPR METAL INST) , 7 Avril 1985
- STEEL IN THE USSR, vol. 10, no. 4, Avril 1980 LONDON,GB, pages 28-33, V.V. BOCHKA 'charge materials distribution model of bell-less charging gear'

## Description

La présente invention concerne un dispositif de chargement à goulotte rotative pour un four à cuve, comprenant une structure de support surplombant le four à cuve, une trémie d'éclusage supportée par cette structure de support, un carter d'entraînement de la goulotte qui est connecté de façon étanche d'un côté à la trémie d'éclusage et de l'autre côté à une bride de montage à fixer rigidement au four à cuve, et au moins un anneau de roulement de grand diamètre monté dans le carter pour supporter ladite goulotte rotative.

Des dispositifs de ce genre sont décrits par exemple dans les documents US-A-3,693,812; US-A-3,880,302; US-A-3,814,403; US-A-4,941,792 et US-A-5.022,806. Dans ces dispositifs, la goulotte est suspendue dans une cage rotative, qui est supportée dans le carter à l'aide d'un anneau de roulement de grand diamètre. La cage rotative définit la partie inférieure d'un canal axial d'écoulement reliant la trémie d'éclusage à la goulotte, et l'anneau de roulement grand diamètre entoure extérieurement ce canal axial d'écoulement. L'anneau de roulement est conçu pour reprendre un effort axial et un moment de basculement importants. Il comprend deux bagues coaxiales reliées par des éléments roulants. Une des deux bagues est fixée rigidement à la cage rotative, tandis que l'autre bague est fixée rigidement à une plaque de support intégrée dans le carter. Le carter lui-même possède une bride inférieure à l'aide de laquelle il est rigidement supporté sur la bride de montage fixée au four à cuve. La trémie d'éclusage est connectée de façon étanche au carter, soit de façon rigide. soit par l'intermédiaire d'un compensateur. En résumé, dans les dispositifs connus le poids de la goulotte est transmis rigidement à travers la plaque de support et le carter sur la bride de montage du four à cuve.

De nombreux dispositifs de chargement munis d'une suspension de la goulotte de ce genre sont en service sur des hauts fourneaux depuis plus de 20 ans. L'anneau de roulement de grand diamètre est la solution la plus fiable actuellement connue pour assurer la suspension rotative de la goulotte dans le carter.

Bien que ce type de suspension de la goulotte rotative donne entière satisfaction, il faut cependant signaler que la durée de vie de l'anneau de roulement grand diamètre atteinte en pratique est sensiblement inférieure à la durée de vie qu'on pourrait escompter d'après les calculs. Ce phénomène est connu depuis une dizaine d'années, mais l'homme du métier ne pouvait jusqu'à présent pas expliquer pourquoi en pratique l'anneau de roulement doit être remplacé plus tôt que prédit par les calculs.

Le problème à la base de la présente invention est d'augmenter la durée de vie de l'anneau de roulement dans un dispositif du genre décrit dans le préambule.

Ce problème trouve sa solution dans au moins un élément de liaison déformable qui est intégré dans la chaîne d'éléments rigides reliant mécaniquement la bride de montage fixée rigidement au four à cuve à l'anneau de roulement supportant la goulotte rotative, de façon qu'une transmission de déformations de ladite bride de montage audit anneau de roulement soit largement évitée.

Un mérite certain de la présente invention est d'avoir compris que la bride de montage fixée rigidement au four à cuve subit des déformations asymétriques qui affectent la durée de vie de l'anneau de roulement. Ces déformations de la bride de montage du four à cuve sont dues d'un côté à la pression interne qui règne dans le four à cuve et de l'autre côté à des dilatations d'origine thermique du four à cuve. Leur asymétrie est probablement due au fait le dôme du four à cuve, auquel la bride de montage est fixée rigidement, est une structure non-symétrique qui présente par exemple plusieurs ouvertures locales importantes. Par conséquent, ce dôme se déforme asymétriquement sous l'effet combiné de la pression interne et des contraintes d'origine thermique. De plus, ce dôme n'est pas nécessairement chauffé uniformément. En effet, le revêtement réfractaire interne peut être moins important à certains endroits, ce qui produit naturellement un échauffement asymétrique du dôme et par conséquent, dans la paroi du dôme, un champ asymétrique de contraintes d'origine thermique. En résumé, le dôme subit des déformations asymétriques qui engendrent nécessairement des déformations asymétriques de la bride de montage fixée au dôme.

Dans les dispositifs selon l'état de la technique, ces déformations asymétriques de la bride de montage sont transmises à travers une chaîne d'éléments plus ou moins rigides du carter à l'anneau de roulement. Ce dernier est par conséquent soumis à un champ de contraintes et un champ de déformations asymétriques qui affectent notamment sa circularité et sa planéité. Il en résulte une usure plus rapide et dès lors une réduction de sa durée de vie, voire dans certains cas même un blocage complet de l'anneau de roulement bien avant d'avoir atteint sa durée de vie théoriquement possible.

Dans le dispositif selon l'invention, l'élément de liaison déformable, intégré dans la chaîne d'éléments rigides reliant la bride de montage du four à cuve à l'anneau de roulement supportant la goulotte rotative, absorbe une grande partie des déformations asymétriques de la bride de montage avant que ces déformations ne puissent affecter la géométrie de l'anneau de roulement.

Dans une première exécution avantageuse, l'élément de liaison déformable est connecté entre une plaque de montage et une chemise extérieure du carter. L'anneau de roulement est fixé sur cette plaque de montage et la chemise extérieure du carter est fixée directement sur la bride de montage fixée au four à cuve. Les déformations de cette bride sont reprises en majeure partie par l'élément de liaison déformable. L'effet d'absorption obtenu est amélioré si sa plaque de support est munie de renforts lui conférant une rigidité beaucoup plus élevée que celle de l'élément déformable.

Dans une deuxième exécution avantageuse de l'invention, l'élément de liaison déformable est constitué par un premier compensateur qui connecte le carter renfermant ledit anneau de roulement, de façon étanche à la bride de montage du four, tout en permettant des déplacements relatifs entre le carter et la bride de montage du four à cuve. Le carter est alors supporté soit directement par une structure de support rigide, soit par la trémie d'éclusage. Cette dernière est supportée directement ou indirectement par une structure de support rigide. Toute liaison rigide entre la bride de montage et le carter supportant l'anneau de roulement est dès lors supprimée.

Dans une troisième exécution avantageuse, l'élément de liaison déformable est connecté directement entre une plaque de montage intégrée dans le carter et l'anneau de roulement. Cette solution assure naturellement la meilleure protection de l'anneau de roulement, car des déformations de la plaque de support sont elles aussi absorbées.

Dans la première et la troisième exécution, l'élément de liaison déformable est de préférence un anneau dont la paroi annulaire définit une boucle déformable.

Dans une quatrième exécution avantageuse, l'élément de liaison déformable selon l'invention supporte directement le carter sur la bride de montage. Cette solution diffère de la première exécution décrite plus haut par le fait que l'élément de liaison déformable est apte à transmettre le poids de l'ensemble carter/goulotte directement sur la bride de montage du four à cuve, alors que le compensateur dans la première exécution sert exclusivement à connecter le carter de façon étanche à la bride de montage du four à cuve et n'intervient aucunement dans la reprise du poids de l'ensemble carter/goulotte.

D'autres avantages et caractéristiques de l'invention seront déduits de la description détaillée de plusieurs modes d'exécution préférentiels de l'invention et des représentations de ces modes d'exécutions préférentiels dans les dessins ci-annexés, dans lesquels:
- la Figure 1 est une élévation, dessinée partiellement sous forme d'une coupe, d'un four à cuve équipé d'un premier mode d'exécution du dispositif de chargement à goulotte rotative selon l'invention;
- la Figure 2 représente, dans une vue analogue, une variante d'exécution du dispositif selon la Figure 1;
- la Figure 3 représente une coupe par un plan vertical d'un carter d'entraînement d'une goulotte rotative faisant partie d'un deuxième mode d'exécution du dispositif de chargement à goulotte rotative selon l'invention;
- la Figure 4 représente une coupe par un plan vertical d'un carter d'entraînement d'une goulotte rotative faisant partie d'un troisième mode d'exécution du dispositif de chargement à goulotte rotative selon l'invention;
- la Figure 5 représente une coupe par un plan vertical d'un carter d'entraînement d'une goulotte rotative faisant partie d'un quatrième mode d'exécution du dispositif de chargement à goulotte rotative selon l'invention;
- la Figure 6 représente un détail d'un élément de liaison déformable de la Figure 6.

Se référant d'abord à la Figure 1, il sera noté que la référence 10 repère globalement un four à cuve. Il s'agit par exemple d'un haut fourneau, mais il pourrait aussi s'agir d'un autre type de four qui peut être équipé d'une goulotte rotative. Le four à cuve représenté comprend un corps cylindrique 12 et un dôme terminal 14. Dans ce dôme terminal 14 est intégré une ouverture de chargement 16 qui est entourée par une bride de montage 18, appelée dans la suite bride de montage 18 du four à cuve 10. Cette bride de montage 18 est fixée rigidement au dôme 14 et est dès lors exposée à toutes les déformations de ce dernier.

La référence 20 repère globalement un dispositif de chargement à goulotte rotative. Ce dernier comprend en premier lieu une structure de support 22 qui surplombe le dôme 14 du four à cuve et qui repose par exemple sur le corps 12 du four à cuve. Dans certains cas le four à cuve est cependant entouré d'une structure portante indépendante, appelée tour carrée, et la structure de support 22 sera supportée par cette tour carrée. Du haut vers le bas on distingue sur la Figure 1:
une trémie fixe ou rotative 24, recevant la matière de chargement;
une trémie d'éclusage 26, qui peut être rendue étanche d'un côté par rapport à la trémie 24 et de l'autre côté par rapport au four 10;
un organe de dosage 28 de la matière de chargement, qui est, le plus souvent, un élément indépendant agencé en dessous la trémie d'éclusage 26, mais qui, pour simplifier la terminologie, est considéré dans la présente description comme faisant partie de la trémie d'éclusage 26;
un carter d'entraînement 30; et
une goulotte 32 qui peut tourner autour de l'axe vertical du four à cuve 10 et dont l'angle d'inclinaison par rapport à la verticale peut, le plus souvent, être varié.

La matière de chargement s'écoule de la trémie d'éclusage 26 à travers l'organe de dosage 28 et le carter 30 sur la goulotte rotative 32. Cette dernière répartit la matière de chargement sur la surface de chargement repérée par la référence 34. Le carter 30 renferme les moyens de suspension de la goulotte ainsi que les moyens d'entraînement de celle-ci. Différents types de moyens de suspension et d'entraînement de la goulotte 32 sont décrits en détail dans les documents cités dans la partie introductive de la présente description. A l'aide de la Figure 3 on ne fournira ici qu'une description succincte d'un mode d'exécution possible de ces moyens de suspension et d'entraînement de la goulotte.

Se référant ainsi à la Figure 3, on voit que la goulotte 32 est supportée par une cage rotative 36 par l'intermédiaire de deux pivots latéraux 38' et 38". Ces pivots latéraux 38' et 38" définissent un axe de pivotement horizontal pour la goulotte 32 autour duquel on peut varier l'inclinaison de la goulotte par rapport à la verticale. La cage rotative 36 forme la partie inférieure d'un canal d'alimentation 39 qui est coaxial à l'axe du four 10. Cette cage 36 est supportée dans le carter 30 à l'aide d'un anneau de roulement 40 de grand diamètre qui entoure le canal d'alimentation 39 et qui définit l'axe de rotation vertical de la cage 36. Cet anneau de roulement 40 est un élément qui a fait ses preuves pour la suspension rotative de la goulotte 32. Il comprend une bague intérieure 42 et une bague extérieure 44 qui sont reliées par des éléments roulants 46 de façon à pouvoir supporter des charges axiales et des moments de basculement importants. C'est de préférence la bague extérieure 44 qui supporte la cage rotative 36, alors que la bague intérieure 42 est fixée sur une plaque de support 48 du carter 30. La bague extérieure 44 supporte alors une denture d'engrenage 50 qui coopère avec un premier pignon (non-montré) d'un mécanisme d'entraînement (non-montré) pour entraîner en rotation la cage 36 et, par conséquent, la goulotte 32 autour de l'axe du four à cuve 10.

Un mécanisme de pivotement permet de changer l'angle d'inclinaison de la goulotte 32 lorsque celle-ci est en rotation. Ce mécanisme comprend le plus souvent un deuxième anneau de roulement 52 de grand diamètre, dont la bague intérieure 54 est fixée à la plaque de support 48. La bague extérieure 56 de ce deuxième anneau de roulement est munie d'une denture d'engrenage 58 qui coopère avec un deuxième pignon (non-montré) d'un mécanisme d'entraînement. Ce mécanisme d'entraînement est apte à conférer à la bague extérieure 56 un mouvement de rotation pouvant présenter un déphasage angulaire variable par rapport au mouvement de rotation de la cage 36. Un mécanisme 60, connecté mécaniquement entre cette bague extérieure 56 et un au moins des pivots 38', 38" permet de transformer ce déphasage ou décalage angulaire en un pivotement de la goulotte autour des deux pivots 38' et 38". De tels mécanismes de pivotement sont décrits plus en détail dans les documents mentionnés dans l'introduction de la présente description.

Selon la présente invention au moins un élément de liaison déformable est intégré dans la chaîne d'éléments rigides reliant mécaniquement l'anneau de roulement 40 supportant la goulotte rotative 32 à la bride de montage 18 du four à cuve, de façon qu'une transmission rigide des déformations entre la bride de montage 18 et l'anneau de roulement 40 soit évitée. Les Figures 1 à 5 montrent plusieurs modes d'exécution avantageux de l'invention.

Selon l'exécution de la Figure 1 un compensateur 70 est connecté entre la bride 18 du dôme 14 et la contre-bride 18' du carter 30. Ce compensateur 70, par exemple un compensateur métallique à soufflets, garantit l'étanchéité entre le carter 30 et le four à cuve 10, tout en permettant un déplacement relatif des deux brides 18 et 18'. Le carter 30 est supporté par l'ensemble trémie d'éclusage 26 / organe de dosage 28. Cet ensemble 26/28 est supporté lui-même, comme décrit plus haut, par la structure de support 22. Le compensateur 70 doit par conséquent essentiellement remplir une fonction d'étanchéité et ne doit aucunement supporter le poids de l'ensemble carter 30 / goulotte 32. Il sera dès lors apprécié que dans cette exécution le dôme 14 peut se déformer asymétriquement, par exemple sous l'influence d'un champ de température asymétrique ou des pressions internes agissant sur le dôme, sans que ces déformations n'affectent le carter 30. L'anneau de roulement 40 intégré dans le carter 30 est par conséquent à l'abri de tensions induites par les déformations asymétriques du dôme 14.

Le dispositif selon la Figure 2 se distingue du dispositif de la Figure 1 par le fait que le carter 30 est supporté directement par la structure de support 22. Un deuxième compensateur 72 est connecté entre l'ensemble trémie d'éclusage 26 / organe d'obturation 28 et le carter 30. Ce mode d'exécution a l'avantage que le carter 30, qui est généralement plus chaud que la trémie d'éclusage 26, 28, peut se dilater quasi librement des deux côtés. De plus, ce deuxième compensateur est recommandé si on veut réaliser un pesage continu de la trémie d'éclusage par l'intermédiaire de cellules de pesage intégrées dans les appuis de la trémie 26 sur la structure de support 22.

La Figure 3 montre une exécution préférentielle de l'invention, dans laquelle l'élément de liaison déformable est intégré dans le carter 30. Cet élément de liaison déformable comprend plus précisément un anneau déformable 80 connecté entre la plaque de support 48 du carter et une chemise extérieure 82 du carter 30. Ce carter 30 modifié peut être rigidement monté sur la bride de montage 18 du four à cuve 10. En effet, les déformations de cette bride 18 affectent la paroi 82 du carter 30, mais pas ou peu la plaque de support 48. Il sera noté que cette dernière est avantageusement renforcée par des caissons 84 qui augmentent sa rigidité. En effet, plus la plaque de support 48 est rigide par rapport à l'anneau déformable 80, mieux les déformation de la chemise extérieure 82 seront reprises par l'anneau déformable. Une rigidité élevée de la plaque de support 48 amplifie par conséquent l'effet d'absorption de déformations de l'anneau déformable 80 et garantit ainsi que la plaque de support 48 ne se déforme ni dans son plan, ni perpendiculairement à ce plan. En conclusion, une déformation du dôme 14 n'induit dans la bague 42 de l'anneau de roulement 40, qui est fixée sur la plaque support 48, guère de déformations affectant la circularité et la planéité de cette bague 42.

L'anneau déformable 80 est par exemple un anneau ayant un section ouverte en "U". Une des branches constitue alors une bride fixée, par exemple soudée, à la paroi 82; tandis que l'autre branche constitue une bride fixée, par exemple soudée, à la plaque de support 48. L'anneau 80 est, on l'a vu plus haut, dimensionné de façon à être beaucoup moins rigide que la plaque de support 48. Il en résulte que les déformations de la paroi 82 produisent une déformation de la section "U" de l'anneau 80 et n'affectent pas la forme de la plaque 48.

La Figure 4 montre également une exécution dans laquelle l'élément de liaison déformable est intégré dans le carter 30. Dans cette exécution la chemise extérieure du carter 30 et la plaque de support 48 sont assemblées plus ou moins rigidement. Entre la plaque de support 48 et l'anneau de roulement 40 est connecté par contre un manchon déformable 90. Ce dernier absorbe les déformations éventuelles de la plaque de support 48 sans transmettre des contraintes notables à l'anneau de roulement 40. Le carter modifié de la Figure 4 peut lui aussi être monté rigidement sur la bride 18 du dôme 14.

La Figure 5 montre une exécution d'un élément de liaison déformable 100 qui peut être intégré entre le carter 30 et le dôme 14 et qui présente la particularité de pouvoir transmettre le poids de l'ensemble carter 30 / goulotte 32 sur le dôme 14. L'élément déformable 100 comprend une bride inférieure 102, fixée au dôme 14, et une bride de montage 104 , supportant le carter 30. Les deux brides sont 102 et 104 sont reliées par une paroi métallique 106 déformable qui forme une boucle ouverte vers l'intérieur. Il sera noté que cette boucle a de préférence la forme d'une lyre. Cette paroi métallique 106 est dimensionnée de façon à pouvoir transmettre le poids de l'ensemble carter 30 / goulotte 32 de la bride de montage 104 sur la bride inférieure 102, tout en permettant un déplacement relatif horizontal etlou vertical des deux brides 102 et 104. Toutefois, afin d'éviter des mouvements relatifs trop importants des deux brides 102 et 104, qui pourraient entraîner une déformation plastique de la paroi métallique 106, on a prévu des arrêts 108 et 110. Les arrêts 108 évitent une compression trop importante de l'élément déformable 100. Les éléments 110 évitent par contre une extension trop importante, ainsi qu'un déplacement horizontal relatif trop important des deux brides 102 et 104. Il est à noter que les tirants 110 ont notamment pour objet d'éviter une extension axiale trop importante de la boucle formée par la paroi 106 sous l'effet de la pression interne dans le four (effet de fond).

La Figure 6 montre un détail d'une exécution préférentielle de l'élément déformable 100. On voit que la boucle formée par la paroi 106 est entièrement remplie par une matière 112. Il s'agit d'une matière isolante et compressible, par exemple de la laine de roche. Un écran annulaire 114 ferme l'ouverture de la boucle, sans gêner la déformation de celle-ci. Cette exécution de l'élément déformable 100 a l'avantage que la paroi déformable 106 est protégée contre un échauffement excessif, qui influencerait négativement ses propriétés élastiques. De plus, il est exclu que la cavité à l'intérieur de la boucle se remplit avec des matières non compressibles, qui pourraient gêner une déformations de la paroi 106.

Il sera apprécié par l'homme de l'art que deux ou plusieurs des exécutions proposées peuvent être combinées dans un dispositif de chargement à goulotte rotative pour un four à cuve, afin de se soutenir mutuellement dans leurs effets d'absorption des déformations du dôme 14. Ainsi on peut par exemple combiner la solution de la Figure 3 avec la solution de la Figure 2 ou 5, la solution de la Figure 4 avec toutes les autres solutions.

## Revendications

1. Dispositif de chargement à goulotte rotative pour un four à cuve, comprenant
une structure de support (22) surplombant le four à cuve (10),
une bride de montage (18) à fixer rigidement au four à cuve,
une trémie d'éclusage (26, 28) supportée par la structure de support (22),
un carter (30) d'entraînement de la goulotte (32) qui est connecté de façon étanche d'un côté à la trémie d'éclusage (26, 28) et de l'autre côté à ladite bride de montage (18),
au moins un anneau de roulement (40) de grand diamètre monté dans le carter (30) et supportant ladite goulotte (32) rotative,
ledit anneau (40) étant relié mécaniquement à ladite bride de montage (18) par une chaîne d'éléments rigides,
**caractérisé par**
au moins un élément de liaison déformable (70, 80, 90, 100) intégré dans ladite chaîne d'éléments rigides entre ladite bride de montage (18) et ledit anneau de roulement (40) supportant la goulotte (32) rotative, de façon qu'une transmission rigide de déformations de ladite bride de montage (18) audit anneau de roulement (40) soit largement évitée.

2. Dispositif selon la revendication 1, caractérisé
en ce que ledit carter (30) comprend une chemise extérieure (82) connectée de façon étanche entre ladite bride de montage (18) et ladite trémie d'éclusage (26, 28) et une plaque de montage (48) à rigidité élevée sur laquelle est monté ledit anneau de roulement (40), et
en ce que ledit élément de liaison déformable (80) supporte ladite plaque de montage (48) dans ladite chemise (82).

3. Dispositif selon la revendication 3, caractérisé en ce que ledit élément de liaison déformable (80) a une section en "U".

4. Dispositif selon la revendication 2 ou 3, caractérisé en ce que ladite plaque de montage (48) comprend des renforts (84) augmentant sa rigidité.

5. Dispositif selon la revendication 1, caractérisé en ce que ledit élément de liaison déformable comprend un premier compensateur (70) qui connecte ledit carter (30) de façon étanche à ladite bride de montage (18) tout en permettant des déplacements relatifs du carter (30) et de ladite bride de montage (18).

6. Dispositif selon la revendication 5, caractérisé en ce que en ce que ladite trémie d'éclusage (26, 28) est supportée par cette structure de support (22) rigide et en ce que ledit carter (30) est supporté de façon rigide par ladite trémie.

7. Dispositif selon la revendication 5, caractérisé
en ce que ledit carter (30) est supporté par ladite structure de support (22) rigide, et
en ce qu'un deuxième compensateur (72) est connecté entre ledit carter (30) et ladite trémie d'éclusage (26, 28).

8. Dispositif selon la revendication 1, caractérisé en ce que ledit anneau de roulement (40) est supporté dans ledit carter (30) directement par l'intermédiaire dudit élément de liaison déformable (90).

9. Dispositif selon la revendication 8, caractérisé en ce que ledit élément déformable (90) est un manchon à paroi déformable.

10. Dispositif selon la revendication 1, caractérisé en ce que ledit carter (30) est supporté par l'intermédiaire dudit élément de liaison déformable (100) sur ladite bride de montage (18).

11. Dispositif selon la revendication 10, caractérisé en ce que ledit élément de liaison déformable (100) comprend
une bride de montage inférieure (102),
une bride de montage supérieure (104),
une paroi métallique (106) déformable reliant de façon étanche la bride inférieure (102) à la bride supérieure (104), ladite paroi métallique déformable étant dimensionnée pour supporter le poids de l'ensemble goulotte (32)/carter (30), et
des butées (108, 110) limitant les déplacements relatifs des deux brides.

12. Dispositif selon la revendication 12, caractérisé en ce que ladite paroi métallique (106) déformable comprend une boucle remplie d'une matière isolante (112) compressible.

## Patentansprüche

1. Beschickungsvorrichtung mit drehbarer Schurre für einen Schachtofen, umfassend
eine Stützstruktur (22), die den Schachtofen (10) überragt,
einen Montageflansch (18), der starr am Schachtofen zu befestigen ist,
einen Schleusenbunker (26, 28), der von der Stützstruktur (22) getragen wird,
ein Gehäuse (30) für den Antrieb der Schurre (32), das auf der einen Seite mit dem Schleusenbunker (26, 28) und auf der anderen Seite mit dem Montageflansch (18) abgedichtet verbunden ist,
mindestens einen Lagerring (40) mit großem Durchmesser, der in das Gehäuse eingebaut ist und die drehbare Schurre (32) trägt,
wobei dieser Kranz (40) durch eine Kette starrer Elemente mechanisch mit dem Montageflansch (18) verbunden ist,
**gekennzeichnet durch**
mindestens ein verformbares Verbindungsglied (70, 80, 90, 100), das zwischen dem Montageflansch (18) und dem die drehbare Schurre (32) tragenden Lagerring (40) in diese Kette starrer Elemente integriert ist, so daß eine starre Übertragung von Verformungen von diesem Montageflansch (18) auf diesen Lagerring (40) weitgehend vermieden wird.

2. Vorrichtung nach Anspruch 1, dadurch gekennzeichnet,
daß dieses Gehäuse (30) einen Außenmantel (82), der den Montageflansch (18) mit dem Schleusenbunker (26, 28) abgedichtet verbindet, und eine Montageplatte (48) mit hoher Steifigkeit, auf der der Lagerring (40) montiert ist, umfaßt,
daß das verformbare Verbindungsglied (80) die Montageplatte (48) in dem Mantel (82) trägt.

3. Vorrichtung nach Anspruch 2 , dadurch gekennzeichnet, daß dieses verformbare Verbindungsglied (80) einen Querschnitt in U-Form hat.

4. Vorrichtung nach Anspruch 2 oder 3, dadurch gekennzeichnet, daß die Montageplatte (48) Verstärkungen (84) hat, die ihre Steifigkeit erhöhen.

5. Vorrichtung nach Anspruch 1, dadurch gekennzeichnet, daß das verformbare Verbindungsglied einen ersten Kompensator (70) umfaßt, der das Gehäuse (30) abgedichtet mit dem Montageflansch (18) verbindet und gleichzeitig relative Bewegungen des Gehäuses (30) und des Montageflansches (18) zuläßt.

6. Vorrichtung nach Anspruch 5, dadurch gekennzeichnet, daß der Schleusenbunker (26, 28) durch die starre Stützstruktur (22) getragen wird und daß das Gehäuse (30) von dem Bunker starr getragen wird.

7. Vorrichtung nach Anspruch 5, dadurch gekennzeichnet,
daß das Gehäuse (30) von der starren Stützstruktur (22) getragen wird und
daß ein zweiter Kompensator (72) das Gehäuse (30) mit dem Schleusenbunker (26, 28) verbindet.

8. Vorrichtung nach Anspruch 1, dadurch gekennzeichnet, daß der Lagerring (40) in dem Gehäuse (30) unmittelbar durch das verformbare Verbindungsglied (90) getragen wird.

9. Vorrichtung nach Anspruch 8, dadurch gekennzeichnet, daß das verformbare Verbindungsglied (90) eine Muffe mit verformbarer Wand ist.

10. Vorrichtung nach Anspruch 1, dadurch gekennzeichnet, daß das Gehäuse (30) durch das verformbare Verbindungsglied (100) auf dem Montageflansch (18) getragen wird.

11. Vorrichtung nach Anspruch 10, dadurch gekennzeichnet, daß das verformbare Verbindungsglied (100)
einen unteren Montageflansch (102),
einen oberen Montageflansch (104),
eine verformbare metallische Wand (106), die den unteren Flansch (102) abgedichtet mit dem oberen Flansch (104) verbindet, wobei diese verformbare metallische Wand bemessen ist, um das Gewicht der Einheit Schurre (32) / Gehäuse (30) zu tragen, und
Anschlägen (108, 110), die die Relativbewegungen der beiden Flansche begrenzen, umfaßt.

12. Vorrichtung nach Anspruch 11, dadurch gekennzeichnet, daß die verformbare metallische Wand (106) eine mit einem komprimierbaren, isolierenden Material (112) gefüllte Schleife umfaßt.

## Claims

1. Shaft furnace charging device with rotating chute, comprising
a supporting structure (22) rising above the shaft furnace (10),
a mounting flange (18) to be fixed rigidly to the shaft furnace,
a batch hopper (26, 28) supported by the supporting structure (22),
a drive housing (30) for the chute (32) which is connected in a sealed manner at one end to the batch hopper (26, 28) and at the other end to said mounting flange (18),
at least one large diameter bearing ring (40) mounted in the housing (30) and supporting said rotating chute (32),
said ring (40) being connected mechanically to said mounting flange (18) by a chain of rigid elements,
**characterised by**
at least one deformable linking element (70, 80, 90, 100) incorporated in said chain of rigid elements between said mounting flange (18) and said bearing ring (40) supporting the rotating chute (32), in such a way that a rigid transmission of deformations of said mounting flange (18) to said bearing ring (40) is largely avoided.

2. Device according to Claim 1, characterised
in that said housing (30) comprises an outer jacket (82) connected in a sealed manner between said mounting flange (18) and said batch hopper (26, 28) and a mounting plate (48) with high rigidity on which is mounted said bearing ring (40), and
in that said deformable linking element (80) supports said mounting plate (48) in said jacket (82).

3. Device according to Claim 3, characterised in that said deformable linking element (80) has a U- shaped section.

4. Device according to Claim 2 or 3, characterised in that said mounting plate (48) includes reinforcements (84) increasing its rigidity.

5. Device according to Claim 1, characterised in that said deformable linking element comprises a first expansion joint (70) which connects said housing (30) in a sealed manner to said mounting flange (18) while allowing relative displacements of the housing (30) and said mounting flange (18).

6. Device according to Claim 5, characterised in that said batch hopper (26, 28) is supported by said rigid supporting structure (22) and in that said housing (30) is rigidly supported by said hopper.

7. Device according to Claim 5, characterised
in that said housing (30) is supported by said rigid supporting structure (22), and
in that a second expansion joint (72) is connected between said housing (30) and said batch hopper (26, 28).

8. Device according to Claim 1, characterised in that said bearing ring (40) is directly supported in said housing (30) by means of said deformable linking element (90).

9. Device according to Claim 8, characterised in that said deformable element (90) is a sleeve with deformable wall.

10. Device according to Claim 1, characterised in that said housing (30) is supported by means of said deformable linking element (100) on said mounting flange (18).

11. Device according to Claim 10, characterised in that said deformable linking element (100) comprises
a lower mounting flange (102),
an upper mounting flange (104),
a deformable metallic wall (106) connecting in a sealed manner the lower flange (102) to the upper flange (104), said deformable metallic wall being dimensioned so as to support the weight of the chute (32)/housing (30) assembly, and
stops (108, 110) limiting the relative displacements of the two flanges.

12. Device according to Claim 12, characterised in that said deformable metallic wall (106) comprises a loop filled with an insulating compressible material (112).
